# DEMANDE DE BREVET EUROPEEN

(11) **EP 0 392 949 A1**
(43) Date de publication de la demande: **17.10.1990**
(21) Numéro de dépôt: 90420186.0
(22) Date de dépôt: 12.04.1990
(51) Int. Cl.: D01H 5/72, D01H 13/04

(54) **Condenseur rotatif creux de filature et procédé pour le fabriquer**

(30) Priorité: 14.04.1989 FR 8905239
(71) Demandeur: DEVTEX, F-69200 Venissieux (FR)
(72) Inventeur: Isoard, Bernard, F-69130 Ecully (FR); Apard, Christophe, F-69003 Lyon (FR)
(74) Mandataire: Laurent, Michel

(57) **Abrégé**

Condenseur rotatif creux (1) de filature, comprenant à l'extérieur une surface de guidage (2) destinée à recevoir les fibres, présentant une pluralité d'orifices (7,8) radiaux contigus, de diamètre (5) défini, ménagés dans l'épaisseur de la surface de guidage (2), reliant ladite surface au coeur creux (6) du condenseur (1), destiné à être relié à son tour à une source de dépression, caractérisé en ce que chaque orifice comprend un premier trou (7,8) de diamètre supérieur à celui de l'orifice (5) proprement dit, dans lequel est inséré à force un tube (10) radial, dont le diamètre interne correspond à celui de l'orifice (5) de diamètre défini.

## Description

L'invention concerne un nouveau condenseur rotatif creux de filature ; elle se rapporte également à un procédé pour le fabriquer.

Les condenseurs rotatifs creux de filature sont bien connus. Il n'y a donc pas lieu ici de les décrire en détail. Pour l'essentiel, ce dispositif comprend à l'extérieur une surface de guidage, le plus généralement plane, destinée à recevoir les fibres à guider, et qui présente une pluralité d'orifices contigus de diamètre défini, ménagés dans l'épaisseur même de la surface de guidage. De tels orifices relient cette surface au coeur creux du condenseur, de manière à ce que sous l'effet d'une aspiration, les fibres soient appliquées sur la surface de guidage. De tels dispositifs sont décrits par exemple dans les brevets européens 0 085 017 et 0 162 787 du Demandeur (correspondant aux brevets américains no. 4 488 397 et 4 584 830).

En pratique, les orifices ont environ 0,5 mm de diamètre et sont régulièrement espacés de manière continue avec un entraxe d'environ 3 mm. Pour usiner des trous aussi petits, on doit nécessairement faire appel à des techniques d'usinage très spéciales, qui nécessitent un personnel spécialisé et du matériel spécifique, tel que par exemple par l'électroérosion, ce qui est une technique coûteuse. En outre, ces techniques d'usinage ne permettent pas de maîtriser parfaitement l'état de surface interne des trous. De la sorte, les fibres qui ont souvent tendance à pénétrer dans les trous s'accrochent et forment à la longue des bouchons qui peuvent obturer ces trous.

Par ailleurs, du fait du faible entraxe entre deux trous, il est fréquent qu'une fibre ayant pénétré dans un trou pénètre également dans un trou contigu pour se nouer sur la face interne de la surface de guidage, ce qui favorise alors la formation de bourrons dans le condenseur.

Enfin, au débouché interne du trou, il y a souvent des bavures qui forment alors des points d'accrochage pour les fibres, ce qui nécessite un ébavurage soigné, donc coûteux.

L'invention pallie ces inconvénients. Elle vise un condenseur de filature du type en question qui soit économique, ne nécessite pas de faire appel à des techniques de perçage sophistiquées, mais seulement à des techniques conventionnelles, et surtout qui ne présente pas les défauts énumérés ci-dessus.

Ce condenseur rotatif creux de filature, comprenant à l'extérieur une surface de guidage destinée à recevoir les fibres, présentant une pluralité d'orifices radiaux contigus de diamètre défini, ménagés dans l'épaisseur de la surface de guidage, reliant ladite surface de guidage au coeur creux du condenseur, destiné à être relié à son tour à une source de dépression, se caractérise en ce que chaque orifice radial comprend un premier trou de diamètre supérieur à celui de l'orifice proprement dit, dans lequel est inséré à force un tube radial dont le diamètre interne correspond à celui de l'orifice de diamètre défini.

En d'autres termes, l'invention consiste tout d'abord à ménager dans la surface de guidage des trous radiaux, de diamètre compatible avec des techniques conventionnelles d'usinage, puis à insérer, notamment à force, dans ces trous des tubes radiaux dont le diamètre interne correspond au diamètre recherché pour les orifices, et dont le diamètre externe correspond au diamètre des pré-trous. De la sorte, on peut ménager dans le condenseur des trous assez petits, et ce sans faire appel à des techniques sophistiquées.

Avantageusement, en pratique :
- le tube inséré dans chaque trou est un mini-tube extrudé, dont au moins le bord disposé à l'intérieur du condenseur est arrondi ;
- le tube inséré dans chaque trou est un mini-tube extrudé dont la longueur est supérieure à l'épaisseur de la surface de guidage ; avantageusement le tube inséré a une longueur de deux à cinq fois l'épaisseur de la surface de guidage ;
- le tube et le condenseur sont réalisés dans le même métal, par exemple en un métal d'aluminium ou en acier ;
- le rapport entre la longueur des tubes caractéristiques sur le diamètre interne de ces tubes est aussi élevée que possible et avantageusement au moins égal à dix (10), ce qui économiquement n'est guère réalisable en usinage.

L'invention concerne également un procédé pour réaliser un tel condenseur. Ce procédé pour aménager une pluralité d'orifices contigus dans l'épaisseur de la surface de guidage d'un condenseur rotatif creux de filature, se caractérise en ce qu'il consiste :
- tout d'abord, à percer dans cette épaisseur une pluralité de trous radiaux d'un premier diamètre ;
- puis, à insérer à force dans ces trous radiaux des portions de tube ébavurées dont le diamètre externe correspond au moins au diamètre des trous radiaux et dont le diamètre interne correspond au diamètre recherché pour l'orifice.

La manière dont l'invention peut être réalisée et les avantages qui en découlent ressortiront mieux de l'exemple de réalisation qui suit, donné à titre indicatif et non limitatif, à l'appui des figures annexées.
Les figures 1 et 2 montrent un condenseur conforme à l'invention respectivement vu de côté (figure 1) et vu en coupe partielle (figure 2).
La figure 3 montre en détail un mini-tube caractéristique de l'invention.

Le condenseur caractéristique de l'invention désigné par la référence générale (1) est réalisé dans un alliage d'aluminium, par exemple type AU 4 G. Ce condenseur (1) de forme générale cylindrique comprend essentiellement une surface de guidage externe plane (2), destinée à recevoir les fibres et qui présente en surface au moins deux rangées respectivement (3) et (4) de trous radiaux contigus (5), disposés sur des circonférences et en quinconce les uns par rapport aux autres. Le diamètre extérieur du condenseur est de 50 mm sur une largeur de 20 mm et l'épaisseur de la surface de guidage (2) est de 1,5 mm. Le coeur (6) du condenseur (1) est creux. Par un moyen approprié connu et non représenté en cours de fonctionnement, on applique dans ce coeur (6) une dépression comprise entre 5 000 et 30 000 pascals.

Par une technique usuelle de perçage (perceuse conventionnelle), on perce sur chaque circonférence (3) et (4) cent trous (7) et (8) régulièrement espacés et disposés en quinconce de 1,45 mm de diamètre.

De manière connue, on emmanche par force dans chacun de ces trous (7,8) radiaux un mini-tube extrudé, désigné par la référence générale (10) montré en détail à la figure 3, également en alliage d'aluminium AU 4 G.

Ce mini-tube (10) extrudé a un diamètre extérieur de 1,50 mm et un diamètre interne de 0,5 mm pour une longueur de 5,0 mm. L'extrémité externe (12) de ces mini-tubes qui affleure la surface de guidage (2) est plane, alors que l'extrémité interne (11) est à bord arrondi. La longueur de ces mini-tubes radiaux peut varier dans de larges limites. Il suffit que leurs extrémités respectives (11) ne se touchent pas.

On comprend que l'invention permet de réaliser des condenseurs de filature du type en question de manière plus économique, puisqu'il n'est plus nécessaire de faire appel à des techniques sophistiquées et d'ébavurer les orifices de sortie. En outre et surtout, l'état de surface des mini-tubes extrudés étant lisse, les défauts d'accrochage sont supprimés. Enfin, du fait de la longueur pénétrante de ces tubes radiaux lisses, on évite la formation de bourrons et de bouchons.

## Revendications

1/ Condenseur rotatif creux (1) de filature, comprenant à l'extérieur une surface de guidage (2) destinée à recevoir les fibres, présentant une pluralité d'orifices (7,8) radiaux contigus, de diamètre (5) défini, ménagés dans l'épaisseur de la surface de guidage (2), reliant ladite surface au coeur creux (6) du condenseur (1), destiné à être relié à son tour à une source de dépression, caractérisé en ce que chaque orifice comprend un premier trou (7,8) de diamètre supérieur à celui de l'orifice (5) proprement dit, dans lequel est inséré à force un tube (10) radial, dont le diamètre interne correspond à celui de l'orifice (5) de diamètre défini.

2/ Condenseur selon la revendication 1, caractérisé en ce que le tube radial (10) inséré dans chaque trou (7,8) est un mini-tube extrudé dont le bord (11) disposé à l'intérieur (6) du condenseur (1) est arrondi.

3/ Condenseur selon l'une des revendications 1 et 2, caractérisé en ce que le tube radial inséré (10) dans chaque trou (7,8) est un mini-tube (10) extrudé dont la longueur est supérieure à l'épaisseur de la surface de guidage (2).

4/ Condenseur selon l'une des revendications 1 à 3, caractérisé en ce que le tube radial inséré (10) a une longueur de deux à cinq fois l'épaisseur de la surface de guidage (2).

5/ Condenseur selon l'une des revendications 1 à 4, caractérisé en ce que le tube radial (10) et le condenseur (1) sont réalisés dans le même métal.

6/ Procédé pour aménager une pluralité d'orifices contigus (7,8) dans l'épaisseur de la surface de guidage (2) d'un condenseur rotatif creux (1) de filature, caractérisé en ce qu'il consiste :
- tout d'abord, à percer dans cette épaisseur une pluralité de trous radiaux (7,8) d'un premier diamètre ;
- puis, à insérer à force dans ces trous radiaux (7,8) des portions de tube ébavurées (10) dont le diamètre externe correspond au moins au diamètre des trous radiaux (7,8) et dont le diamètre interne correspond au diamètre recherché pour l'orifice (5).
